# EUROPÄISCHE PATENTSCHRIFT

(11) **EP 0 288 891 B1**
(45) Veröffentlichungstag und Bekanntmachung des Hinweises auf die Patenterteilung: **11.09.1991**
(21) Anmeldenummer: 88106341.6
(22) Anmeldetag: 21.04.1988
(51) Int. Cl.: D02G 1/12

(54) **Vorrichtung zum Kräuseln grosser Filamentverbände**
Crimping apparatus for large filament assemblies
Appareil pour le frisage de grands assemblages de fils

(30) Priorität: 01.05.1987 DE 3714610
(43) Veröffentlichungstag der Anmeldung: 02.11.1988
(73) Patentinhaber: BAYER AG, 51368 Leverkusen (DE)
(72) Erfinder: Landen, Peter, D-4048 Grevenbroich (DE); Paulini, Dieter, Dipl.-Ing., D-4047 Dormagen 1 (DE); Wagner, Wolfram, Dr., D-4047 Dormagen 1 (DE)

(56) Entgegenhaltungen:
- DE-A- 2 545 590
- FR-A- 2 358 487

## Beschreibung

Die Erfindung betrifft eine Vorrichtung zum Kräuseln großer Filamentverbände, bestehend aus einem Kanal zur Bewegung von Filamenten in einer umgebenden Gasströmung an den sich konzentrisch ein Stangenkäfig als Stauchkammer anschließt.

Es hat sich als besonders wirtschaftlich herausgestellt, wenn zur Nachbehandlung der Filamente viele Faserbänder zusammengefaßt werden. Schwierigkeiten bereitet dabei die Kräuselung, da mit steigender Anzahl von Filamenten die Stauchkammer größer werden muß, wobei es dann zur bekannten mäanderartigen Ablage in der Stauchkammer kommt, wodurch vorwiegend große Kräuselbogen entstehen, mit denen nicht mehr der gewünschte Effekt bei dem daraus hergestellten Garn zu erreichen ist.

Bekannt aus der DE-A-2545590 ist eine Vorrichtung zur Texturierung, bei der eine konische Erweiterung einer Düse direkt in eine zylindrische Stauchkammer übergeht, die aus runden mit Abstand untereinander entlang des Austrittsrandes angeordneten Stangen besteht.

Der Nachteil dieser Vorrichtung besteht darin, daß sie nur geeignet ist bei Gamtitem bis zu 3000 dtex zu kräuseln. Eine Nachbehandlung jedes einzelnen Faserbandes ist aber wirtschaftlich zu aufwendig.

Aus der DE-A-2631393 ist eine Düsenvorrichtung zur Herstellung texturieter Filamentgame, dessen Stauchkammer aus Stäben von zwei unterschiedlichen Lagern gebildet ist, bekannt.

Der Erfindung liegt die Aufgabe zugrunde eine Vorrichtung zu finden, die geeignet ist, eine ausreichende Texturierung im Zuge der Nachbehandlung auch bei Faserbändem von 10³⁻10^{g} Filamenten, insbesondere von 10⁴⁻10⁶ Filamenten vorzunehmen, wobei ein Feuchtegehalt von 2-60 Gew.-% noch gut zu verarbeiten sein muß.

Die Aufgabe wird erfindungsgemäß dadurch gelöst, daß im Bereich zwischen dem Austrittsrand des Kanals und den weiter außenliegenden Stangen mindestens einige in Strömungsrichtung kurze und in tangentialer Richtung schmale Hindernisse angeordnet sind.

Weitere Ausführungsformen sind in den Unteransprüchen beschrieben.

Durch die Hindernisse, die vorzugsweise auf zum Käfig undloder Austrittsrand parallelen Linien angeordnet sind, teilt sich beispielsweise ein vorher infolge der Divergenz des Kanals aufgelockerte und stark abgebremste Faserverband in mehrere Förderströme auf. Die mittleren im Zentrum ankommenden durch Abbremsung schlingernden Filamente prallen im Zentrum des Gampfropfens auf und werden dadurch gekräuselt. Die äußeren Filamente legen sich nach Verlassen der Düse bedingt durch den seitlichen Gasabschluß sofort an die Hindernissen an, wobei infolge der starken Umschlingung (< 180°C) eine intensive Formgebung stattfindet Während die im dazwischenliegenden Ringbereich sich befindlichen Filamente teilweise zwischen oder über den Hindernissen den Weg zu den außenliegenden Stangen suchen und dort durch Eindringen in den Lücken gekräuselt werden.

Im Gegensatz zur mäanderartigen Ablage der gekräuselten Filamente wird hier durch die zentrale Luftverteilung der Gampfropfen axial in der Stauchkammer weiter geschoben. Die Hindernisse von 4-40 mm, insbesondere 5-15 mm Höhe werden dabei immer wieder frei gemacht, wobei das Abrutschen durch eine evtl. Neigung (2-15°) der meist runden Stangen (1,5-6 mm) erleichtert wird.

Die Gasführung nach außen kann noch weiter durch eine vom Austrittsrand zu den äußeren Stangen stufenweise bzw. stetig steigende Stirnwand verbessert werden, wobei es vorteilhaft sein kann, mehrere Hindernisse ringförmig und evtl. versetztzueinanderzur Erzeugung von Strömungsschatten anzuordnen. Durch diese beiden Maßnahmen (Stimwandausbildung und gestaffelte Hindernisse) ist es möglich, die Kräuselung zu inten- sⁱvieren und zu vergleichmäßigen bzw. definiert einzustellen.

Beispiele der Erfindungen sind in den Zeichnungen dargestellt und werden im folgenden näher beschrieben. Es zeigen :
Fig. 1 Längsschnitt durch Düse + Stauchkammer
Fig. 2 Ansicht von der offenen Seite der Stauchkammer
Fig. 3 Längsschnitt durch Düse mit stufenweier Stirnwand der Stauchkammer
Fig. 4 Ansicht von der offenen Seite der Stauchkammer
Fig. 5 Längsschnitt durch Düse mit schräger Stirnwand der Stauchkammer

In Fig. 1 und 2 ist eine Düse dargestellt, die im Innern einen langgestreckten Hohlraum 2 besitzt, der in einen divergierenden Kanal 3 übergeht.

Am Austrittsrand 4 schließt sich senkrecht zur Achse 5 eine Stimwand 6 der Stauchkammer 7 an, in der außen runde blank gezogene Stangen 8 und im dazwischenliegenden Bereich 9 Hindernisse in Form von runden kurzen Elementen 10 eingelassen sind. Ferner sind am Austrittsrand nutenartige Vertiefung 11 vorgesehen.

In Fig. 3 und 4 ist eine Düse 1 gezeichnet, bei der nach einem mittigen zylindrischen Hohlraum 2 mit anschließendem divergierenden Kanal 3 die Stimwand 12 in nach außen vorspringenden Stufen 13, ausgebildet ist, die parallel zur Achse 5 außen einen Käfig mit langen runden Stangen 14 und innen zwei Reihen von kurzen Elementen 15 aufnimmt.

In Fig. 5 ist ein Längsschnitt dargestellt, bei dem nach dem Hohlraum 2 und dem divergenten Kanal 3 eine konische Erweiterung 16 erfolgt, in die parallel zur Achse 5 Stangen 17 und unter einen Winkel Elemente 18 eingelassen sind.

## Patentansprüche

1. Vorrichtung zum Kräuseln großer Filamentverbände, bestehend aus einem Kanal zur Bewegung von Filamenten in einer umgebenden Gasströmung, an den sich konzentrisch ein Stangenkäfig als Stauchkammer anschließt, dadurch gekennzeichnet, daß im Bereich (9) zwischen dem Austrittsrand (4) des Kanals (3) und den weiter außenliegenden Stangen (8, 14, 17) mindestens einige in Strömungsrichtung kurze und in tangentialer Richtung schmale Hindernisse (10,15,18) angeordnet sind.

2. Vorrichtung nach Anspruch 1, dadurch gekennzeichnet, daß im Bereich (9) vom Austrittsrand (4) in Förderrichtung und nach außen die Stirnwände (6, 12) der Stauchkammer (7) eine stufenförmige oder konische Ausbildung besitzt

3. Vorrichtung nach Ansprüchen 1-2, dadurch gekennzeichnet, daß nutenartige Vertiefungen (11) in der Stimwand (6, 12) vorhanden sind.

4. Vorrichtung nach Ansprüchen 1-3, dadurch gekennzeichnet, daß als Hindernisse fingerartige Elemente (10, 15, 18) parallel zur Achse (6) oder unter einer Neigung von 2-15°C nach außen angeordnet sind.

5. Vorrichtung nach Ansprüchen 1-4, dadurch gekennzeichnet, daß die Elemente (10,15,18) nach außen Stufensprünge von 2-25 mm, insbesondere 6-16 mm in Achsrichtung aufweisen.

6. Vorrichtung nach Ansprüchen 1-5, dadurch gekennzeichnet, daß die Elemente (10,15,18) an den Kanten abgerundet oder kreisrund im Querschnitt sind.

## Claims

1. Device for crimping large filament assemblies, comprising a channel for moving filaments in an ambient gas flow, concentrically adjoining which is a barred cage as a crushing chamber, characterised in that, in the region (9) between the outlet edge (4) of the channel (3) and the bars (8, 14, 17) lying further out, there are disposed at least some obstacles (10,15,18) which are short in flow direction and narrow in a tangential direction.

2. Device according to claim 1, characterised in that in the region (9) from the outlet edge (4) in feed direction and outwards the face walls (6, 12) of the crushing chamber (7) are of a graduated or conical construction.

3. Device according to claims 1-2, characterised in that groove-like recesses (11) are provided in the face wall (6, 12).

4. Device according to claims 1-3, characterised in that, as obstacles, finger-like elements (10,15,18) are arranged parallel to the axis (6) or with an outward inclination of 2-15°C.

5. Device according to claims 1-4, characterised in that the elements (10,15,18) have outward progressive ratios of 2-25 mm, in particular of 6-16 mm, in an axial direction.

6. Device according to claims 1-5, characterised in that the elements (10, 15, 18) are rounded off at their edges or are circular in cross-section.

## Revendications

1. Dispositif pour le frisage de grands assemblages de filaments, constitué par un canal pour le déplacement de filaments dans un courant gazeux environnant, canal auquel se raccorde concentriquement, en tant que chambre de frisage, une cage avec tiges, caractérisé par le fait que, dans la région (9)<entre le bord de sortie (4) du canal (3) et les tiges situées à l'extérieur (8, 14, 17) sont agencés au moins quelques obstacles (10, 15, 18) qui sont courts dans la direction de l'écoulement et étroits en direction tangentielle.

2. Dispositif selon revendication 1, caractérisé par le fait que, dans la région (9) du bord de sortie (4), dans la direction du transport et vers l'extérieur, les parois frontales (6, 12) de la chambre de frisage (7) possèdent une configuration conique ou en gradin (s).

3. Dispositif selon revendications 1-2, caractérisé par le fait que des dépressions du genre rainure (11) sont présentes dans la paroi frontale (6, 12).

4. Dispositif selon revendications 1-3, caractérisé par le fait que des éléments du genre doigt (10, 15, 18), parallèles à l'axe (6) ou inclinés de 2-15° vers l'extérieur, sont agencés en tant qu'obstacles.

5. Dispositif selon revendications 1-4, caractérisé par le fait que les éléments (10, 15,18) présentent des gradins dont l'amplitude est de 2-25 mm, en particulier 6-16 mm, en direction axiale.

6. Dispositif selon revendications 1-5 caractérisé par le fait que les éléments (10, 15, 18) ont des arêtes arrondies ou une section droite circulaire.
